# EUROPÄISCHE PATENTSCHRIFT

(11) **EP 0 047 811 B1**
(45) Veröffentlichungstag und Bekanntmachung des Hinweises auf die Patenterteilung: **09.10.1985**
(21) Anmeldenummer: 81103861.1
(22) Anmeldetag: 20.05.1981
(51) Int. Cl.: H01B 13/02

(54) **Vorrichtung zum Verseilen von strangförmigem Gut mit in Schritten wechselnder Verseilrichtung**
Device for twisting strand-like goods in a stepwise alternating twist direction
Dispositif de câblage de biens en forme d'un toron ayant un sens de câblage à pas alternés

(30) Priorität: 05.09.1980 DE 3033458
(43) Veröffentlichungstag der Anmeldung: 24.03.1982
(73) Patentinhaber: Frisch Kabel- und Verseilmaschinenbau GmbH, D-40832 Ratingen (DE)
(72) Erfinder: Düwelhenke, Rainer, Ing.-Grad., D-4030 Ratingen 4 (DE)
(74) Vertreter: Schneider, Ernst-Wilhelm

## Beschreibung

Die Erfindung bezieht sich auf eine Vorrichtung zum Verseilen von strangförmigem Gut mit in Schritten wechselnder Verseilrichtung und mit einer von dem zu verseilenden Gut ein- oder mehrfach umschlungenen und um ihre Achse unter Wirkung eines Abzuges drehbare Rolle, die in einer Wiege mit antreibbaren Wellenzapfen gelagert ist.

Aus der DT-AS-2230972 ist eine Vorrichtung zur Verseilung gemäß der vorstehend beschriebenen Art i bekannt, bei denen zwischen zwei Verseilpunkten zwei Verseilköpfe vorgesehen sind, die stets in der gleichen Richtung, jedoch mit in Abständen wechselnden Drehzahtdifferenzen angetrieben werden. Bei neueren Ausführungen dieser Art bestehen die Verseilköpfe aus Rollen, wie sie eingangs beschrieben worden sind. Der Durchmesser dieser Rollen. ist umso größer, je größer der Durchmesser des zu verseilenden Gutes ist. Weiterhin bestimmt der Rollendurchmesser die Höchstdrehzahl der Wiege und damit die Fertigungsgeschwindigkeit. Auch ein Gut mit kleineren Durchmessern kann nur mit dieser Fertigungsgeschwindigkeit gefahren werden.

Der Erfindung liegt die Aufgabe zugrunde, eine Vorrichtung der oben beschriebenen Art anzugeben, die einmal eine weitgehende Verwendung erlaubt und zum anderen eine erleichterte Anpassung der Antriebsbedingungen an die weitergehenden Verwendungsmöglichkeiten bietet.

Eine weitergehende Verwendung einer Vorrichtung der eingangs beschriebenen Art wird gemäß der Erfindung dadurch erreicht, daß die Wiege mit dem Wellenzapfen und der Rolle gegen eine mit einer anders dimensionierten Rolle versehene und mit einer anderen Drehzahl anzutreibende Wiege auswechselbar und mindestens einer der Nellenzapfen mit Markierungen zum Einstellen oder Überwachen der Höchstdrehzahl versehen ist.

Durch die wahlweise Verwendung von zwei oder mehreren Wiegen in einer Vorrichtung ist diese für einen wesentlichen weiteren Erzeugnisbereich verwendbar, und es wird dadurch ihre Wirtschaftlichkeit wesentlich erhöht.

Um nun zu vermeiden, daß nach dem Auswechseln der Wiege mit der Rolle die Maschine mit einer falschen Drehzahl' betrieben wird, ist in Weiterbildung der Erfindung mindestens ein Wellenzapfen mit elektromagnetisch, mechanisch oder optisch wirksamen Markierungen versehen, die über einen in der Vorrichtung angebrachten Abtaster ein elektrisches Signal auslöst, das über den Antriebg der Wiege deren Höchstdrehzahl einstellt oder diese Einstellung überwacht.

Die vorstehend beschriebene Weiterbildung der Erfindung kann sowohl dazu benutzt werden, z. B. über ein Getriebe oder über entsprechende elektrische Schalthilfen die Höchstdrehzahl des Antriebes für die Wiege einzustellen als auch bei manueller Einstelung die Einstellung auf ihre Richtigkeit zu überprüfen.

In einer bevorzugten Ausführungsform sind in_{'} der Vorrichtung ein oder mehrere kapazitiv oder induktiv ansprechbare Abtaster vorhanden, die durch entsprechend angeordnete und. aus geeignetem Material bestehende Markierungen auf der Welle ausgelöst werden.

So kann z. B. auf der Welle ein aus magnetischem Material bestehender Ring vorgesehen sein, dessen Durchmesser den der Welle merklich übersteigt und deswegen einen ihm gegenüber angeordneten Sensor beeiflußt. Das von dem Sensor abgegebene Signal dient dazu, den Antrieb auf den gewünschten Wert einzustellen.

Eine weitere Möglichkeit besteht darin, auf der Wellenachse einen oder mehrere Ringwülste oder Rirignuten vorzusehen, die von je einem an der Vorrichtung vorgesehenen Finger abgetastet werden, der nach seiner durch das Fehlen oder Vorhandensein eines Wulstes oder einer angegebenen lage zur Welle einen Schalter betätigt. Die Stellung oder die Kombination der Stellung mehrerer Schalter ist dann ein Kriterium für die einzustellende oder zu überwachende Drehzahl.

Eine Variante der im vorstehenden Absatz beschriebenen Ausführungen kann darin bestehen, mit den Ringwülsten oder Ringnuten die Lichtschranken zu unterbrechen bzw. freizugeben. Dies hat gegenüber den Fingern den Vorteil, daß verschließfrei gearbeitet werden kan, andererseits eine gewisse Störanfälligkeit durch Verschmutzen oder ungeabsichtigtes Unterbrechen einer Lichtschranke nicht ausgeschlossen werden kan. In einer weiteren Ausführungsform kann die Welle auf ihrer Oberfläche mit einen oder mehreren Ringen entlang der Wellenachse versehen sein, die ein gegenüber dem übrigen Wellenschaft unterschiedliches Reflexionsvermögen für Lichtstrahlen aufweisen und diese in fotoelektrische Elemente reflektieren.

Die Figuren zeigen in zum Teil schematischer Darstellung Ausführungsbeispiele des Erfindungsgegenstandes.

In Fig. 1 ist ein Teil einer Verseilvorrichtung dargestellt mit einer der beiden Rollen, die den Verseilkopf bilden. Die lager 1 und 2 tragen eine Wiege mit ihren Wellenzapfen 3 und 4. Die Wiege besteht aus einem Rahmen 5, in dem eine Rolle 6 drehbar gelagert ist.

Die Zuführung des zu verseilenden Gutes erfolgt über eine achsiale Bohrung 7 in dem Wellenzapfen 3 und über eine zusätzliche Rolle 8. Das zu verseilende Gut verläßt die Vorrichtung über eine weitere zusätzliche Rolle 9 und durch eine achsiale Bohrung 10 im Wellenzapfen 4. Der Antrieb der Wiege erfolgt über einen Motor 11 und einen Zahnriemenantrieb 12.

Gemäß der Erfindung ist die Wiege mit dem Rahmen 5, den Rollen 6, 8 und 9 sowie den Wellenzapfen 3 und 4 auswechselbar in der sonst nicht dargestellten Verseilvorrichtung gelagert. Das Austauschen einer Wiege gegen eine andere erfordert jedoch, daß der Antrieb vom Motor 11 her auf eine andere, von der jeweils benutzten Wiege abhängige Drehzahl eingestellt wird. In Weiterbildung der Erfindung ist deshalb der Wellenzapfen 3 mit einem Ring 13 aus magnetischem Material versehen, das auf einen Sensor 14 einwirkt, der seinerseits die Einstellung oder überwachung der Drehzahl des Motors 11 verursacht. Je nach dem, ob der Ring 13 vorhanden ist, wird der Sensor 14 ansprechen, und es ergeben sich somit zunächst zwei Möglichkeiten für den Antrieb.

Fig. 2 und die darauf folgenden Figuren zeigen lediglich die Wellenzapfen mit den darauf angebrachten Markierungen. Diese Markierungen bestehen in Fig. 2 wiederum aus zwei Ringen 14 und 15 aus magnetischem Material, denen zwei Sensoren 16 und 17 gegenüberstehen. Durch Wegfall eines oder beider Ringe 14 und 15 und durch das unterschiedliche Ansprechen der Sensoren 16 und 17 sind unterschiedliche Kriterien für die Einstellung des Antriebes möglich.

Fig. 3 zeigt einen Wellenzapfen 18, der sowohl einen Ring 19 als auch eine Nut 20 aufweist. Es sind drei Finger 21, 22 und 23 vorgesehen, mit denen abgetastet wird, ob der Wellenzapfen 18 an der betreffenden Stelle seine normale Stärke hat oder einen Ring oder eine Nut aufweist. Die Stellung der drei Finger 21, 22, 23 ermöglicht es dann, unterschiedliche Drehzahlen für die Antriebe einzustellen.

Eine weitere Möglichkeit ist in Fig. 4 dargestellt, wobei der Wellenzapfen 24 ebenfalls mit einem Ring 25 versehen ist. Der Ring 25 unterbricht die aus der leuchte 26 und der Fotozelle 27 bestehende Lichtschranke, während die aus der Leuchte 28 und der Fotozelle 29 bestehende Lichtschranke freigegeben bleibt. Je nach dem Vorhandensein oder Fehlen eines Ringes innerhalb der beiden Lichtschranken sind die Kriterien für die Einstellung einer Höchstdrehzahl für die Wiege gegeben.

## Patentansprüche

1. Vorrichtung zum Verseilen von strangförmigem Gut mit in Schritten wechselnder Verseilrichtung und mit einer von dem zu verseilenden Gut ein- oder mehrfach umschlungenen und um ihre Achse unter der Wirkung eines Abzuges drehbare Rolle, die in einer Wiege mit antreibbaren Wellenzapfen gelagert ist, dadurch gekennzeichnet, daß die Wiege mit den Wellenzapfen (3, 4) und der Rolle (6) gegen eine mit einer anders dimensionierten Rolle versehene und mit einer anderen Drehzahl anzutreibenden Wiege auswechselbar und mindestens einer der Wellenzapfen (3, 4) mit Markierungen (14, 15 ; 20, 19 ; 25) zum Einstellen oder Überwachen der Höchstdrehzahl versehen ist.

2. Vorrichtung nach Anspruch 1, dadurch gekennzeichnet, daß mindestens ein Wellenzapfen mit elektromagnetisch, mechanisch oder optisch wirksamen Markierungen versehen ist, die über eine in der Vorrichtung angebrachte Abtastung ein elektrisches Signal auslösen, das über den Antrieb der Wiege deren Höchstdrehzahl einstellt oder diese Einstellung überwacht.

3. Vorrichtung nach Anspruch 2 mit elektromagnetischer Markierung, dadurch gekennzeichnet, daß in der Vorrichtung ein oder mehrere kapazitiv oder induktiv ansprechbare Abtaster (16, 17) vorhanden sind, die durch entsprechend angeordnete und aus geeignetem Material bestehende Markierungen (14, 15) auf der Welle ausgelöst werden.

4. Vorrichtung nach Anspruch 2 mit einer mechanisch wirksamen Markierung, dadurch gekennzeichnet, daß die Welle mit ein oder mehreren entlang der Wellenachse angeordneten Ringwulsten (19) oder Ringnuten (20) versehen ist, die von je einem Finger (23, 22, 21) abgetastet werden, der nach seiner dadurch gegebenen Lage zur Welle einen Schalter betätigt.

5. Vorrichtung nach Anspruch 2 mit optischer Abtastung, dadurch gekennzeichnet, daß die Welle mit ein oder mehreren entlang der Wellenachse angeordneten Ringwulsten (25) oder Ringnuten versehen ist, die Lichtschranken unterbrechen (26, 27) bzw. freigeben (28, 29).

6. Vorrichtung nach Anspruch 2' mit optisch wirksamer Markierung, dadurch gekennzeichnet, daß die Welle auf ihrer Oberfläche mit ein oder mehreren Ringen entlang der Wellenachse versehen ist, die ein gegenüber dem übrigen Wellenschaft unterschiedliches Reflexions-vermögen für Lichtstrahlen aufweisen und diese in fotoelektrische Elemente reflektieren.

## Claims

1. Apparatus for stranding rope-like material with a stranding direction alternating in steps and with a roller, around which the material to be stranded is looped once or several times and which is rotatable about its axis under a draw-off effect and is mounted in a cradle with driveable shaft journals, characterised in that the cradle together with the shaft journals (3, 4) and the roller (6) can be exchanged for a cradle provided with a roller of another size and to be driven at another speed, and at least one of the shaft journals (3, 4) is provided with markings (14, 15 ; 20, 19 ; 25) for setting or monitoring the maximum speed.

2. Apparatus according to Claim 1, characterised in that at least one shaft journal is provided with electromagnetically, mechanically or optically effective markings which via a sensing means provided in the apparatus trigger an electrical signal which by means of the cradle drive sets the maximum speed of the cradle or monitors this setting.

3. Apparatus according to Claim 2 with an electromagnetic marking, characterised in that the apparatus contains one or more sensing devices (16, 17) which can respond capacitively or inductively and which are triggered by appropriately arranged markings (14, 15) on the shaft which consist of a suitable material.

4. Apparatus according to Claim 2 with a mechanically effective marking, characterised in that the shaft is provided with one or more annular beads (19) or annular grooves (20) which are arranged along the shaft axis and which are each sensed by a finger (23, 22, 21) which actuates a switch according to its resulting position relative to the shaft.

5. Apparatus according to Claim 2 with optical sensing characterised in that the shaft is provided with one or more annular beads (25) or annular grooves which are arranged along the shaft axis and which respectively interrupt and expose light barriers (26, 27 and 28, 29 respectively).

6. Apparatus according to Claim 2 with an optically effective marking, characterised in that the shaft is provided on its surface, along the shaft axis, with one or more rings which have a reflectivity for light rays which is different from that of the remaining shaft shank, and which reflect these into photoelectric elements.

## Revendications

1. Dispositif pour le câblage d'un produit en forme de cordon dont le sens de câblage alterne par étapes, et qui comporte une poulie entourée une ou plusieurs fois par le produit à câbler et tournant sur son axe sous l'effet du dévidage, poulie montée dans un berceau au moyen de tourillons d'arbre susceptibles d'être entraînés, caractérisé en ce que le berceau avec les tourillons d'arbre (3, 4) et la poulie (6) peut être remplacé par un berceau muni d'une poulie de dimensions différentes et susceptible d'être entraîné à une vitesse de rotation différente et au moins l'un des tourillons d'arbre (3, 4) comporte des repères (14, 15 ; 20, 19 ; 25) pour régler ou surveiller la vitesse de rotation maximale.

2. Dispositif selon la revendication 1, caractérisé en ce qu'au moins un tourillon d'arbre est muni de repères à effet électromagnétique, mécanique ou optique, qui déclenchent un signal électrique par l'intermédiaire d'un moyen de palpage prévu dans le dispositif, signal qui règle la vitesse de rotation maximale du berceau par l'intermédiaire de l'entraînement ou surveille ce réglage.

3. Dispositif selon la revendication 2 comportant un repère électromagnétique, caractérisé en ce que le dispositif comporte un ou plusieurs palpeurs (16, 17) à effet capacitif ou inductif, et qui sont déclenchés par des repères (14, 15) prévus de façon correspondante et en un matériau approprié sur l'arbre.

4. Dispositif selon la revendication 2, avec un repère à effet mécanique, caractérisé en ce que l'arbre comporte un ou plusieurs bourrelets annulaires (19) ou gorges annulaires (20) prévus suivant l'axe de l'arbre, et qui sont détectés par un doigt (23, 22, 21) respectif, qui actionne un commutateur suivant sa position par raport à l'arbre.

5. Dispositif selon la revendication 2 à palpage optique, caractérisé en ce que l'arbre comporte un ou plusieurs bourrelets annulaires (25) prévus le long de l'axe de l'arbre ou des gorges annulaires qui coupent (26, 27) ou libèrent (28, 29) des barrages photoélectriques.

6. Dispositif selon la revendication 2 à repère optique est caractérisé en ce que l'arbre est muni à sa surface supérieure d'une ou plusieurs bagues le long de l'axe de l'arbre, et qui présentent un pouvoir réfléchissant différent de celui des autres parties de l'arbre, pour les rayons lumineux et réfléchissant ceux-ci sur des éléments photo-électriques.
